# EUROPÄISCHE PATENTSCHRIFT

(11) **EP 1 219 225 B1**
(45) Veröffentlichungstag und Bekanntmachung des Hinweises auf die Patenterteilung: **11.04.2007**
(21) Anmeldenummer: 01130653.7
(22) Anmeldetag: 20.12.2001
(51) Int. Cl.: A47L 13/58

(54) **Vorrichtung zum Befeuchten eines Wischteils eines Feuchtwischers**
Apparatus for moistening of mops
Dispositif d'humidification des serpillières

(30) Priorität: 27.12.2000 DE 10065371
(43) Veröffentlichungstag der Anmeldung: 03.07.2002
(73) Patentinhaber: BSH Bosch und Siemens Hausgeräte GmbH, 81739 München (DE)
(72) Erfinder: Wetzl, Gerhard, Elektro-Mech. Meister, 89567 Sontheim (DE); Spielmannleiter, Markus, Dipl.-Ing., 73479 Ellwangen (DE); Damrath, Joachim, Dr.-Ing., 89429 Bachhagel (DE)

(56) Entgegenhaltungen:
- WO-A-97/49327
- DE-A- 2 909 617
- FR-A- 2 187 266
- US-A- 3 630 369
- US-A- 4 908 904
- US-A- 5 464 033

## Beschreibung

Die Erfindung betrifft eine Vorrichtung zum Befeuchten eines an einer gelenkig an einem Feuchtwischer verbundenen Trägerplatte befestigten Wischteils mit einer Flüssigkeit, mit einem Behälter zur Aufnahme der Flüssigkeit, mit einer Befeuchtungseinrichtung, die eine Pumpe mit einem in den Behälter mündenden Einlass und einen mit der Befeuchtungseinrichtung verbindbaren Auslass aufweist, mit einer Entfeuchtungseinrichtung zum Entfeuchten des Wischteilsmittels mindestens einer Rolle und mit einem Mittel, um dem Wischteil entzogene Flüssigkeit in den Behälter zu leiten.

Mit dem Begriff Feuchtwischer werden solche Reinigungsgeräte bezeichnet, die ein saugfähiges Wischteil aufweisen, das mit einer Flüssigkeit getränkt und im feuchten Zustand über zu reinigende Flächen bzw. Gegenstände geführt werden kann. Als Flüssigkeit wird im allgemeinen Wasser gegebenenfalls zusammen mit Zusätzen verwendet. Bekannte Ausführungsformen für Feuchtwischer sind beispielsweise Wischmops und Wischpads, die über ein fransiges bzw. flächiges Wischteil verfügen, das am Ende eines Stiels befestigt ist. Üblicherweise werden solche Feuchtwischer zusammen mit einem Behälter zur Aufnahme der Flüssigkeit verwendet, wobei der Behälter eine Entfeuchtungseinrichtung aufweisen kann, mit der das Wischteil ausgepresst oder ausgewrungen werden kann. Zum Reinigen wird Feuchtwischer in aller Regel mit seinem Wischteil zum Anfeuchten in die Flüssigkeit getaucht, teilweise entfeuchtet, um eine zum Reinigen optimale Feuchte zu erzielen, und anschließend über die zu reinigenden Fläche geführt. Anschließend wird das Wischteil üblicherweise in die Flüssigkeit eingetaucht, um den aufgenommenen Schmutz aus dem Wischteil auszuspülen und dieses erneut anzufeuchten. Diese Tätigkeiten werden beim Reinigen im Wechsel sehr oft wiederholt.

Durch das Auswaschen des Wischteils mit der Flüssigkeit verschmutzt diese beim Reinigen immer stärker, so dass auch das damit angefeuchtete Wischteil verschmutzt. Um zu verhindern, dass das Wischteil von der Flüssigkeit zuviel Schmutz aufnimmt, muss diese öfters gewechselt werden. Weiterhin ist es nötig zu Beginn des Reinigungsvorgangs den Behälter mit der Flüssigkeit zu befüllen und am Ende des Reinigungsvorgangs den Behälter wieder zu entleeren. Beim Befüllen stellt sich häufig das Problem, dass der in der Regel große Behälter schlecht unter einen Wasserhahn zum Befüllen gehalten werden kann, wohingegen beim Entleeren des Behälters häufig das Problem auftritt, das beim Ausschütten der Flüssigkeit auch der darin enthaltene Schmutz im Ausguss verteilt wird.

Eine eingangs beschriebene Vorrichtung ist aus WO 97/49327 A1 bekannt. Darin wird ein am Feuchtwischer befestigtes Wischteil zum Be- und Entfeuchten in eine Longitudinalführung eingeführt und gleitet dabei an einer Enffeuchtungsrolle vorbei. In eingeführter Endstellung wird das Wischteil mit einer Reinigungsflüssigkeit aus dem zugehörigen Behälter besprüht und anschließend das Wischteil an der Entfeuchtungsrolle entlang wieder aus der Longitudlnalführung gezogen. Dabei presst die mit Druck auf dem Wischteil lastende Rolle die aufgesprühte Reinigungsflüssigkeit aus dem Wischteil, so dass der Feuchtwischer anschließend zum Reinigen eines Bodens bereit ist. Nachteilig daran kann sein, dass die Rolle nur von der Reibungskraft zwischen ihr und dem Wischteil gedreht wird. Unter Umständen Ist nämlich - bei der ständigen Feuchtigkeitsbelastung sehr wahrscheinlich - ihr Lager so schwergängig, dass sich die Rolle von der Reibungskraft nicht mehr bewegen lässt. Beim Einführen des Wischteils würden dann auch Verschmutzungen an ihr hängen bleiben und den Wischteil nach seiner Reinigung beim Entnehmen aus der Longitudinalführung wieder verschmutzen.

Der Erfindung liegt die Aufgabe zugrunde, eine Vorrichtung der eingangs genannten Art zu schaffen, mit der unter Vermeidung der Nachteile des Standes der Technik der Umgang mit der Flüssigkeit erleichtert wird.

Erfindungsgemäß wird diese Aufgabe gemäß Kennzeichen des Anspruches 1 dadurch gelöst, dass die Trägerplatte unter Druck an mindestens einer Druckrolle entlang geführt ist und dabei die Rolle zum Entfeuchten mit Druck auf dem Wischteil lastet und von einem Motor antreibbar ist.

Die Gesamtheit der beanspruchten Merkmale ergibt eine Reihe von Vorteilen: Durch das Vorsehen einer weiteren, nach außen führbaren Leitung können bei der Vorrichtung mit sehr geringem Aufwand erhebliche Zusatznutzen erreicht werden. Zum einen wird das Entleeren der Flüssigkeit aus dem Behälter wesentlich vereinfacht. Selbst bei starr an dem Behälter befestigten Flüssigkeitsauslass der nach außen führbaren Flüssigkeitsleitung wird das Entleeren vereinfacht, da der Behälter nicht mehr gestürzt werden muss, sondern nur noch so angeordnet sein muse, dass der Flüssigkeitsauslass über einem Ausguss angeordnet ist. Wird als Flüssigkeitsleitung eine flexible Leitung bzw. in Gestalt eines Schlauchs verwendet, wird das Entleeren noch weiter vereinfacht bzw. können auch höher gelegene Ausgüsse zum Ablassen der Flüssigkeit verwendet werden. In diesem Fall muss nur das Ende des Schlauchs über dem Ausguss angeordnet werden, ohne dass die gesamte Vorrichtung mit der Flüssigkeit angehoben werden muss. Die Entfeuchtungseinrichtung, mit der durch Auspressen zwischen zwei Rollen dem Wischteil nach dem Befeuchten wieder Flüssigkeit entzogen werden kann, ist von einem Motor angetrieben, der vorteilhafterweise ebenfalls zum Antreiben der Pumpe verwendet werden kann. Das Reinigen wird dadurch wesentlich erleichtert, da gerades das manuelle Entfeuchten viel Kraft beansprucht. Außerdem ist der Fremdantrieb der Rolle zum Entfeuchten des Wischteil mittels eines Motors am besten geeignet, die Rolle unter allen Umständen in Rotation zu halten, wenn das Wischteil an der Anpressvorrichtung entlang geführt wird, so dass beim Einführen des Wischteils sinnvollerweise zuerst die Reinigung des Wischteils stattfindet und dann die Entfeuchtung durch die Rollen.

Vorteilhafterweise weist die Rolle einen elastischen Belag auf, um die Anpresskraft zum Wischteil bei eingestelltem Abstand zwischen der Druckrolle und der Rolle zu definieren.

Durch die lösbare Befestigung des Behälters zur Aufnahme von Flüssigkeit mit der Befeuchtungseinrichtung kann dieser leicht aus der Vorrichtung entnommen und wieder eingestellt werden. Der entnommene Behälter kann in einfacher Weise mit Reinigungsflüssigkeit befüllt werden. Eine zwischen Behälter und Befeuchtungseinrichtung befindliche Kupplungsanordnung verhindert ein austreten von Restflüssigkeit wenn der Behälter von der Befeuchtungseinrichtung getrennt wird. Dadurch wird vermieden, dass Reinigungslösung, insbesondere die verschmutzte und zur Entsorgung vorgesehene Reinigungsflüssigkeit aus der Anschlussöffnung aus dem Behälter austreten kann, wenn der Behälter von der Befeuchtungseinrichtung getrennt wird. Die Kupplungsanordnung verhindert bei entnommenem Behälter auch das Nachtropfen von Reinigungsflüssigkeit aus dem Einlass des Schlauchs an der Pumpe.

Als Kupplungsanordnung kann eine bekannte Automatikkupplung verwendet werden, die Schließventile aufweist, die den Durchflusskanal für Flüssigkeit zwischen Behälter und Befeuchtungseinrichtung automatisch verschließt wenn der Behälter gelöst wird. Alternativ kann eine manuell zu betätigende Ventilanordnung vorgesehen werden, die der Benutzer vor Lösen des Behälters, beispielsweise über einen Hebel, zu schließen hat.

Die Pumpe, Pumpenmotor und Befeuchtungseinrichtung, sowie evtl. Zuleitungen sind vorzugsweise getrennt vom Behälter angeordnet, damit möglichst keinen elektrischen Verbindungen zwischen Behälter und Vorrichtung erforderlich sind. Es ist jedoch auch möglich Teile davon, wie z.B. die Zuleitungen und auch Pumpe und/oder Motor in den Behälter zu integrieren. Der Behälter kann auch mit einer Filteranordnung beispielsweise ein Sieb ausgestattet sein, welche zusammen mit dem Behälter entnommen werden kann. Die Filteranordnung kann während der Entsorgung der verschmutzten Reinigungsflüssigkeit gereinigt werden. Die Entnehmbarkeit des Behälters für die Reinigungsflüssigkeit hat insbesondere den Vorteil, dass die Handhabung verbessert wird.

Durch das Vorsehen einer weiteren, nach außen führbaren Leitung können bei der Vorrichtung mit sehr geringem Aufwand erhebliche Zusatznutzen erreicht werden. Zum einen wird das Entleeren der Flüssigkeit aus dem Behälter wesentlich vereinfacht. Selbst bei starr an dem Behälter befestigten Flüssigkeitsauslaß der nach außen führbaren Flüssigkeitsleitung wird das Entleeren vereinfacht, da der Behälter nicht mehr gestürzt werden muss, sondern nur noch so angeordnet sein muss, dass der Flüssigkeitsauslaß über einem Ausguss angeordnet ist. Wird als Flüssigkeitsleitung eine flexible Leitung bzw. in Gestalt eines Schlauchs verwendet, wird das Entleeren noch weiter vereinfacht bzw. können auch höher gelegene Ausgüsse zum Ablassen der Flüssigkeit verwendet werden. In diesem Fall muss nur das Ende des Schlauchs über dem Ausguss angeordnet werden, ohne das die gesamte Vorrichtung mit der Flüssigkeit angehoben werden muss.

Weiterhin kann auf diese Weise auch die Vorrichtung einfacher gereinigt werden, da sie mit einer flexiblen Flüssigkeitsleitung sauber gespritzt werden kann. Dazu kann zunächst die vom Reinigen verschmutzte Flüssigkeit mittels der Leitung in einen Ausguss abgepumpt werden, worauf saubere Flüssigkeit in den Behälter gefüllt wird und der Schlauch bei eingeschalteter Pumpe auf die verschmutzten Teile der Vorrichtung gerichtet wird. Die Flüssigkeit fließt dabei ständig in den Behälter nach, aus dem sie wieder herausgepumpt wird.

Zum Abpumpen der Flüssigkeit kann die Pumpe auf verschiedene Weisen angesteuert werden. Beispielsweise kann an der Vorrichtung ein Schalter für die Pumpe angebracht sein, der zum Betreiben der Pumpe ständig gedrückt sein muss. Auf diese Weise kann verhindert werden, dass bei Unachtsamkeit die Leitung aus dem Ausguss rutscht und die Pumpe die Flüssigkeit auf den Boden entleert.

Denkbar ist es auch, am Ende der Flüssigkeitsleitung ein Ventil vorzusehen, mit dem ein Herausfließen von Restmengen an Flüssigkeit aus der Leitung verhindert werden kann.

Bei einer mit einem Ventil verschließbaren Flüssigkeitsleitung kann ein Druckschalter vorgesehen sein, der an die Flüssigkeitsleitung angeschlossen ist und die Pumpe bei einem Druckabfall einschaltet. Auf diese Weise kann in der Flüssigkeitsleitung ein ständiger Druck erzeugt werden, wobei im Falle eines Druckabfalls infolge einer Öffnung des Ventils die Pumpe eingeschaltet wird und Flüssigkeit nachfördert. Weiterhin kann bei einer Flüssigkeitsleitung mit Ventil die Pumpe auch ständig und insbesondere mit verringerter Leistung betrieben werden, so dass in der Flüssigkeitsleitung ein ständiger Druck herrscht und die Flüssigkeit über die Leitung abgepumpt werden kann.

Wenn die Flüssigkeitsleitung eine Kupplung für eine Verlängerung aufweist, kann die Flüssigkeitsleitung vorteilhafterweise starr und kurz ausgeführt werden, so dass zum einen die Verlängerung einfach angeschlossen werden kann und zum anderen das an der Vorrichtung befestigte Stück Flüssigkeitsleitung wenig Platz beansprucht und die Handhabung geringer beeinträchtigt.

Um zu Vermeiden, dass verschmutzte Reinigungsflüssigkeit unbeabsichtigt herausgepumpt wird, wenn kein Schlauch an die Vorrichtung angeschlossen ist, ist ein Sensor vorgesehen, der das Vorhandensein der Flüssigkeitsleitung erkennt und ein Betätigen des Stellmittels zum Umschalten des Umschaltventil in eine Stellung verhindert in der der Auslass der Pumpe mit dem festen Ende der Flüssigkeitsleitung verbunden ist, wenn die Flüssigkeitsleitung nicht vorhanden ist. Ein abpumpen von verschmutzter Reinigungsflüssigkeit ist dabei nur möglich, wenn die Flüssigkeitsleitung an der Vorrichtung eingerastet ist. Alternativ zur mechanischen Sperrung des Umschaltventils kann auch eine elektrische Unterbrechung der Stromzufuhr zum Motor der Pumpe vorgesehen sein. Die Erkennung des Vorhandenseins oder Nichtvorhandenseins der Flüssigkeitsleitung kann auf mechanischem Wege oder beispielsweise auch über schem Wege oder beispielsweise auch über induktive, kapazitive oder optische Sensoren erfolgen.

Zwei Ausführungsbeispiele der Erfindung sind in den Zeichnungen rein schematisch dargestellt und werden nachfolgend näher beschrieben. Es zeigen
- Fig. 1: eine seitliche Schnittansicht durch eine erfindungsgemäße Vorrichtung zum Befeuchten und Entfeuchten zusammen mit dem Feuchtwischer,
- Fig. 2: eine Vorderansicht der Antriebs- bzw. Entfeuchtungseinrichtung der Vorrichtung gemäß Fig. 1,
- Fig. 3: eine teilweise Ansicht einer zweiten Ausführungsform der Erfindung,
- Fig. 4: eine Schnittansicht durch eine erfindungsgemäße Vorrichtung mit einem von der Vorrichtung lösbarem Behälter für die Reinigungsflüssigkeit,
- Fig. 5: einen schematische Darstellung eines Sensors, der das Vorhandensein der Flüssigkeitsleitung erkennt und
- Fig. 6: einen Querschnitt durch das Umschaltventil aus Fig. 5.

In Fig. 1 ist ein Feuchtwischer 1 in Form eines Wischpads dargestellt, bei dem unten an einem teilweise dargestellten Stiel eine Trägerplatte 2 gelenkig befestigt ist, die wiederum an der Unterseite ein saugfähiges Wischteil 3 aufweist. Das Wischteil 3 besteht aus einem Textilmaterial.

Rechts in Fig. 1 ist eine erste Ausführungsform einer erfindungsgemäßen Vorrichtung 4 zum Befeuchten bzw. Entfeuchten des Wischteils 3 dargestellt. Die Vorrichtung 4 weist einen Behälter 5 zur Aufnahme einer Reinigungsflüssigkeit 6 auf. Oben ist der Behälter 5 durch einen Zwischenboden 17 verschlossen, auf dem die weiteren die zur Be- bzw. Entfeuchtung nötigen Komponenten befestigt sind und der gemeinsam mit diesen Komponenten aus dem Behälter 5 heraus genommen werden kann.

Oberhalb des Zwischenbodens 17 ist eine Antriebseinrichtung angeordnet, die aus gegenüberliegenden Rollen 9, 10 besteht, von denen die untere Rollen 10 von einem Motor 16 antreibbar ist. Das Wischteil 3 kann zusammen mit der Trägerplatte 2 von den Rollen 9, 10 erfasst und in Längsrichtung des Wischteils 3 bewegt werden. Der Abstand zwischen den Rollen 9, 10 ist so bemessen, dass das Wischteil 3 beim Hindurchbewegen zusammengepresst und dabei darin enthaltene Flüssigkeit 6 ausgepresst wird. Um die Auspresswirkung zu verbessern und das Wischteil 3 sicher ergreifen und fortbewegen zu können, weist die Rolle 10 einen elastischen Belag auf. Vor und hinter der aus den Rollen 9, 10 gebildeten Antriebs- bzw. Entfeuchtungseinrichtung sind Führungen 13 für die Trägerplatte 2 und Wischteil 3 angeordnet.

In der Zeichnung links von der Entfeuchtungseinrichtung 9, 10 ist eine Befeuchtungseinrichung 12 in Form einer Schlitzdüse angeordnet. Die Schlitzdüse 12 wird von einer Pumpe 8 über einen Schlauch 11 mit der Flüssigkeit 6 versorgt. Dabei kann der Einlass des Schlauchs 11 mit einem Eingangsfilter versehen sein. Die Pumpe 8 ist mit dem Zwischenboden 17 verbunden und kann zusammen mit diesem aus dem Behälter 5 heraus genommen werden. Die Pumpe 8 kann einen eigenen Antrieb besitzen oder vom Motor 16 angetrieben werden, wozu nur geeignete Übertragungsmittel vorzusehen sind.

Der Zwischenboden 17 weist weiterhin ein herausnehmbares Filter 15 auf, durch das Flüssigkeit 6, die oberhalb des Zwischenbodens 17 von der Entfeuchtungseinrichtung 9, 10 aus dem Wischteil 3 herausgepresst worden ist, in den Behälter 5 fließen kann.

Im Einführbereich für das Wischteil 3 ist weiterhin ein Schalter 14 angeordnet, der beim Einführen der Trägerplatte 2 und dem Wischteil 3 aktiviert wird.

In Fig. 2 ist die Antriebseinrichtung von der Seite dargestellt. Die untere Rolle 10 erstreckt sich über die gesamte Breite des Wischteils 3 und ist an den Seiten an fest mit dem Zwischenboden 17 verbundenen senkrechten Trägern gelagert. Der Motor 16 zum Antrieb der Rolle 10 und gegebenenfalls der Pumpe 8 ist ebenfalls über einen senkrechten Träger an dem Zwischenboden 17 befestigt. Oberhalb der beiden Endabschnitte der Rolle 10 ist jeweils eine Rolle 9 gelagert, wobei zwischen den Rollen 9 in axialer Richtung genügend Abstand vorhanden ist, um den Stiel des Feuchtwischers 1 hindurchführen zu können. Die Rollen 9 drücken von oben gegen die Trägerplatte 2, die wiederum das Wischteil 3 gegen die Rolle 10 drückt. Auf diese Weise wird das Wischteil 3 zum Hindurchführen angetrieben und gleichzeitig entfeuchtet. Die Rolle 10 ist mit einem elastischen Belag versehen, um das Wischteil 3 besser antreiben und entfeuchten zu können.

Die in Fig. 1 dargestellt Vorrichtung 4 weist weiterhin ein Zweiwegeventil 19 auf, mit dem der Ausgang der Pumpe 8 entweder mit der Spritzdüse 12 oder mit einer externen Flüssigkeitsleitung 18 verbunden werden kann. Die externe Flüssigkeitsleitung 18 besteht in dem in Fig. 1 dargestellten Ausführungsbeispiel aus einem Rohrstück, das über den Rand des Behälters 5 geführt ist und dessen Ende oben außerhalb des Behälters 5 angeordnet ist. Weiterhin ist oben auf dem Zwischenboden 17 ein Schalter 21 angeordnet, mit dem die Pumpe 8 angesteuert werden kann.

Um mit dem Feuchtwischer 1 einen Boden zu reinigen, wird dieser mit seinem Wischteil 3 von links in die Vorrichtung 4 eingeführt. Dabei wird von der Trägerplatte 2 bzw. dem Wischteil 3 der Schalter 14 in den Führungen 13 betätigt, der daraufhin den Motor 16 und die Pumpe 8 ansteuert. Wird nun das Wischteil 3 über die Spritzdüse 12 geführt, so wird das Wischteil 3 von dem Flüssigkeitsstrahl befeuchtet und gegebenenfalls daran anhaftender Schmutz ausgespült. Sobald das Wischteil 3 und die Trägerplatte 2 die Rolle 10 erreicht, kann es von dieser erfasst und von links nach rechts durch die Vorrichtung 4 hindurchgezogen werden. Dabei wird das Wischteil 3 zwischen den Rollen 9, 10 zusammengepresst und entfeuchtet. Die dabei ausgepresste Flüssigkeit 6 fließt auf den Zwischenboden 17 und von dort durch ein Filter 15 zurück in den Behälter 5. Die Steuerung der Vorrichtung 4 ist so ausgelegt, dass Motor 16 und Pumpe 8 noch eine Zeit lang weiter angesteuert bleiben, wenn das Wischteil 3 an dem Schalter 14 vorbei ist, damit das Wischteil 3 vollständig durch die Vorrichtung 4 hindurch gezogen wird. Anschließend kann mit dem angefeuchteten Wischteil 3 beispielsweise der zu reinigende Boden gewischt werden. Um das Wischteil 3 von dem beim Wischen aufgenommenen Schmutz zu befreien und erneut anzufeuchten, braucht es nur wie zuvor beschrieben wieder durch die Vorrichtung 4 hindurchgeführt werden, wobei es zuerst ausgespült und befeuchtet und anschließend bis zur gewünschten Restfeuchte entfeuchtet wird. Dieser Vorgang kann bei stärkerer Verschmutzung des Wischteils 3 auch öfters wiederholt werden.

Der vom Boden aufgenommene Schmutz sammelt sich im Laufe des Reinigungsvorgangs im Filter 15. Dieses kann von Zeit zu Zeit entnommen, gereinigt und wieder eingesetzt werden, wobei dies auch während des Reinigungsvorgangs geschehen kann, solange nur zumindest die Spritzdüse 12 außer Betrieb ist.

Am Ende des Reinigungsvorgangs wird üblicherweise die Flüssigkeit 6 entsorgt. Dazu wird bei der erfindungsgemäßen Vorrichtung 4 das Zweiwegeventil 19 umgelegt und somit der Auslass der Pumpe 8 mit der externen Flüssigkeitsleitung 18 verbunden. Anschließend wird die Vorrichtung 4 so angeordnet, dass sich das Ende der externen Flüssigkeitsleitung 18 über einem Ausguss befindet. In dieser Stellung kann mit dem Schalter 21 die Pumpe 8 angesteuert werden, die daraufhin die Flüssigkeit 6 aus dem Behälter 5 durch die Flüssigkeitsleitung 18 abpumpt. Dabei ist die Vorrichtung 4 so ausgelegt, dass die Pumpe 8 mit dem Schalter 21 nur angesteuert werden kann, wenn das Zweiwegeventil 19 in der Stellung ist, in der es den Auslass der Pumpe 8 mit der externen Flüssigkeitsleitung 18 verbindet.

In Fig. 3 ist eine weitere Ausführungsform der Erfindung dargestellt, bei der die Flüssigkeitsleitung 18 von einem flexiblen Schlauch gebildet wird. Der flexible Schlauch 18 weist an seinem Ende ein Ventil 7 mit einem Betätigungselement 21 auf. Dieses Betätigungselement 21 dient zum einen zum Ansteuern der Pumpe 8 und ist dazu über elektrische Leitungen mit einer Steuerung der Vorrichtung 4 verbunden und zum anderen zum Verschließen des Schlauchs 18, so dass ein unbeabsichtigtes Herausfließen von Restmengen aus dem Schlauch 18 verhindert werden kann. In diesem Fall wird das Entleeren des Behälters 5 weiter vereinfacht, da die Vorrichtung 4 nur in die Nähe eines Ausgusses bewegt werden braucht und die Flüssigkeit 6 über den Schlauch 18 in den Ausguss abgepumpt werden kann. Da die Pumpe 8 zum Beaufschlagen der Spritzdüse 12 ohnehin in aller Regel für einen höheren Betriebsdruck ausgelegt ist, sind auch große Förderhöhen beim Abpumpen der Flüssigkeit 6 möglich.

Auch in der zweiten Ausführungsform ist die Vorrichtung 4 so eingerichtet, dass die Pumpe 8 mit dem Betätigungselement 21 nur angesteuert werden kann, wenn das Zweiwegeventil 19 sich in der Stellung befindet, in der es den Auslass der Pumpe mit dem Schlauch 18 verbindet.

In beiden Ausführungsbeispielen kann ein weiterer Schalter vorgesehen sein, mit dem die Förderrichtung der Pumpe 8 umkehrbar ist. Auf diese Weise kann mit der Pumpe 8 der Behälter 5 nicht nur entleert sonder auch gefüllt werden. Dazu muss das Ende der Flüssigkeitsleitung 18 in eine Flüssigkeit getaucht werden, beispielsweise in einem Eimer, und die Pumpe 8 bei umgekehrter Förderrichtung angesteuert werden.

Die Vorrichtung 4 ist weiterhin mit einem nicht dargestellten Spritzschutz ausgerüstet, der oben auf dem Behälter 5 aufgesetzt werden kann und ein Herausspritzen der aus der Spritzdüse 12 austretenden Flüssigkeit 6 verhindert. Um den Feuchtwischer 1 einführen zu können, weist der Spritzschutz einen Schlitz bzw. Durchtritt auf, der sich in der Richtung erstreckt, in der der Feuchtwischer 1 durch die Vorrichtung 4 hindurchgeführt wird. Der Durchtritt durch den Spritzschutz besitzt im wesentlichen den gleichen Querschnitt wie das untere Ende des Feuchtwischers von der Richtung aus gesehen, in der der Feuchtwischer durch die Vorrichtung 4 hindurchgeführt wird. Der Spalt bzw. der Durchtritt des Spritzschutzes weist vorteilhafterweise eine Dichtung aus Gummilippen oder Borstenreihen auf, um das Herausspritzen durch diesen Schlitz zu verhindern.

Weiterhin kann die Vorrichtung 4 eine Einrichtung zum Erfassen des Füllstands des Behälters 5 aufweisen. Der Füllstand kann nach außen hin angezeigt werden, so dass eine Bedienperson sich über den Füllstand informieren kann, wobei zusätzlich bei Unter- oder Überschreiten von Grenzwerten ein optisches und/oder akustisches Signal abgegeben werden kann. Weiterhin kann der erfasste Füllstand bei der Steuerung der Vorrichtung 4 berücksichtigt werden, indem beispielsweise ein Betrieb bei zu niedrigem oder zu hohem Füllstand verhindert wird oder die Pumpe 8 bei niedrigem Füllstand mit geringerer Leistung betrieben wird, um den Pegel im Betrieb nicht so weit abzusenken.

In Fig. 4 ist der Behälter 5 für die Reinigungsflüssigkeit 6 lösbare mit der Vorrichtung verbunden. Die Kupplungsanordnung 22 ist in diesem Beispiel zwischen Behälter 5 und Pumpe 8 angeordnet. An der Vorrichtung befindet sich ein Rastmittel 23 welches den in die Vorrichtung eingesetzten Behälter fixiert. Der Behälter 5 weist zusätzliche einen Griff 24 zur Entnahme des Behälters aus der Vorrichtung auf. Am Behälter 5 ist eine Filteranordnung 26 vorgesehen, die über ein separates Griffteil 25 vom Behälter lösbar ist.

In Fig. 5 ist dargestellt, wie ein mechanischer Sensor 27 an der Flüssigkeitsleitung 18 anliegt. Liegt eine Flüssigkeitsleitung 18 an dem Sensor 27 an, wird über den Hebel 30 ein Taster 29 betätigt, der die elektrische Verbindung zum Motor 31 der Pumpe 8 herstellt.

Im Zusammenwirken einer mechanischen Kulisse 32 mit dem Hebel 30 wird ein Betätigen des Umschaltventils 19 verhindert, wenn keine Flüssigkeitsleitung 18 am Sensor 27 anliegt. Erst wenn der Hebel 30 aus der Kulisse 32 herausgleitet kann über das Stellmittel 28 das Umschaltventil 19 betätigt werden.

In Fig. 6 ist der Querschnitt durch das Umschaltventil 19 und die über den Motor 31 angetriebene Pumpe 8 dargestellt.

## Patentansprüche

1. Vorrichtung (4) zum Befeuchten eines an einer gelenkig an einem Feuchtwischer (1) verbundenen Trägerplatte (2) befestigten Wischteils (3) mit einer Flüssigkeit (6), mit einem Behälter (5) zur Aufnahme der Flüssigkeit (6), mit einer Befeuchtungseinrichtung (12), die eine Pumpe (8) mit einem in den Behälter (5) mündenden Einlass und einen mit der Befeuchtungseinrichtung (12) verbindbaren Auslass aufweist, mit einer Entfeuchtungseinrichtung zum Entfeuchten des Wischteils (3) mittels mindestens einer Rolle (10) und mit einem Mittel, um dem Wischteil (3) entzogene Flüssigkeit (6) in den Behälter (5) zu leiten, **dadurch gekennzeichnet, dass** die Trägerplatte (2) unter Druck an mindestens einer Druckrolle (9) entlang geführt ist und dabei die Rolle (10) zum Entfeuchten mit Druck auf dem Wischteil (3) lastet und von einem Motor (16) antreibbar ist.

2. Vorrichtung nach Anspruch 1, **dadurch gekennzeichnet, dass** die Rolle (10) einen elastischen Belag aufweist.

3. Vorrichtung nach Anspruch 1, **dadurch gekennzeichnet, dass** der Behälter (5) lösbar mit der Befeuchtungseinrichtung (8, 12) verbunden ist.

4. Vorrichtung nach Anspruch 3, **dadurch gekennzeichnet, dass** eine Kupplungsanordnung (22) fluidtechnisch zwischen Behälter (5) und Befeuchtungseinrichtung (8,12) vorgesehen ist, die ein Austreten von Flüssigkeit (6) verhindert wenn der Behälter (5) von der Befeuchtungseinrichtung (8,12) getrennt ist.

5. Vorrichtung nach Anspruch 4, **dadurch gekennzeichnet, dass** die Kupplungsanordnung (22) zwischen Behälter (5) und Pumpe (8) angeordnet ist.

6. Vorrichtung nach Anspruch 3 oder 4, **dadurch gekennzeichnet, dass** die Kupplungsanordnung (22) zwischen Pumpe (8) und Befeuchtungseinrichtung (12) angeordnet ist und dass die Pumpe (8) mit dem Behälter (5) eine Baueinheit bildet, die lösbar an der Befeuchtungseinrichtung (12) befestigt ist.

7. Vorrichtung nach einem der Ansprüche 2 bis 6, **dadurch gekennzeichnet, dass** ein Rastmittel (23) vorhanden ist, das den Behälter (5) lösbar an der Befeuchtungseinrichtung (8, 12) fixiert.

8. Vorrichtung nach einem der Ansprüche 2 bis 7, **dadurch gekennzeichnet, dass** der lösbare Behälter (5) einen Griff (24) und/oder eine Filteranordnung (26) umfasst.

9. Vorrichtung nach Anspruch 1, **gekennzeichnet durch** eine Flüssigkeitsleitung (18) mit einem nach außerhalb der Vorrichtung (4) führbaren freien Ende und mit einem mit dem Auslass der Pumpe (8) verbindbarem Ende.

10. Vorrichtung nach Anspruch 9, **dadurch gekennzeichnet, dass** das freie Ende der Flüssigkeitsleitung (18) starr mit der Vorrichtung (4) verbunden ist und nach außerhalb der Vorrichtung (4) führt.

11. Vorrichtung nach Anspruch 9, **dadurch gekennzeichnet, dass** die Flüssigkeitsleitung (18) flexibel ist.

12. Vorrichtung nach Anspruch 11, **gekennzeichnet durch** eine Aufwickelvorrichtung für die Flüssigkeitsleitung (18).

13. Vorrichtung nach einem der Ansprüche 9 bis 12, **dadurch gekennzeichnet, dass** die Flüssigkeitsleitung (18) an ihrem freien Ende ein Ventil (20) aufweist.

14. Vorrichtung nach Anspruch 13, **dadurch gekennzeichnet, dass** die Vorrichtung (4) einen druckabhängigen Schalter aufweist, der mit der Flüssigkeitsleitung (18) verbunden ist und bei Erkennung eines Druckabfalls die Pumpe (8) ansteuert.

15. Vorrichtung nach einem der Ansprüche 9 bis 14, **dadurch gekennzeichnet, dass** die Vorrichtung (4) ein Umschaltventil (19) aufweist, mit dem der Auslass der Pumpe (8) wahlweise mit der Befeuchtungsdüse (12) oder mit dem festen Ende der Flüssigkeitsleitung (18) verbindbar ist.

16. Vorrichtung nach Anspruch 15, **dadurch gekennzeichnet, dass** ein Sensor (27) vorgesehen ist, der das Vorhandensein der Flüssigkeitsleitung (18) erkennt und ein Betätigen des Stellmittels (28) zum Umschalten des Umschaltventil (19) in eine Stellung verhindert in welcher der Auslass der Pumpe (8) mit dem festen Ende der Flüssigkeitsleitung (18) verbunden ist, wenn die Flüssigkeitsleitung (18) nicht vorhanden ist.

17. Vorrichtung nach Anspruch 16, **dadurch gekennzeichnet, dass** der Motor (18) zum Antrieb der Pumpe (8) eingerichtet ist.

18. Vorrichtung nach einem der Ansprüche 9 bis 17, **dadurch gekennzeichnet, dass** die Förderrichtung der Pumpe (8) umkehrbar ist.

19. Vorrichtung nach einem der Ansprüche 9 bis 18, **dadurch gekennzeichnet, dass** der Flüssigkeitsauslass (12) der Befeuchtungseinrichtung (8, 12) eine Spritzdüse ist.

20. Vorrichtung nach einem der Ansprüche 8 bis 19, **dadurch gekennzeichnet, dass** die Flüssigkeitsleitung (18) eine Kupplung aufweist, an der eine Verlängerung der Flüssigkeitsleitung (18) angeschlossen werden kann.

## Claims

1. Device (4) for moistening a wiping part (3), which is fastened to a support plate (2) pivotably connected with a moist wiping device (1), with a liquid (6), comprising a container (5) for reception of the liquid (6), a moistening device (12), which has a pump (8) with an inlet opening into the container (5) and an outlet connectible with the moistening device (12), a moisture removal device for removal of moisture from the wiping part (3) by means of at least one roller (10), and means to conduct into the container (5) liquid (6) removed from the wiping part (3), **characterised in that** the support plate (2) is guided under pressure along at least one pressure roller (9) and **in that** case the roller (10) for removal of moisture pressurably loads the wiping part (3) and is drivable by a motor (16).

2. Device according to claim 1, **characterised in that** the roller (10) has a resilient covering.

3. Device according to claim 1, **characterised in that** the container (5) is detachably connected with the moistening device (8, 12).

4. Device according to claim 3, **characterised in that** a coupling arrangement (22) is provided in terms of fluid between container (5) and the moistening device (8, 12) and prevents issue of liquid (6) when the container (5) is separated from the moistening device (8, 12).

5. Device according to claim 4, **characterised in that** the coupling arrangement (22) is arranged between container (5) and pump (8).

6. Device according to claim 3 or 4, **characterised in that** the coupling arrangement (22) is arranged between pump (8) and moistening device (12) and that the pump (8) forms, with the container (5), a constructional unit which is detachably fastened to the moistening device (12).

7. Device according to one of claims 2 to 6, **characterised in that** a detent means (23) is present, which detachably fixes the container (5) to the moistening device (8, 12).

8. Device according to one of claims 2 to 7, **characterised in that** the detachable container (5) comprises a handle (24) and/or a filter arrangement (26).

9. Device according to claim 1, **characterised by** a liquid line (18) with a free end which can be led to outside the device (4) and with an end connectible with the outlet of the pump (8).

10. Device according to claim 9, **characterised in that** the free end of the liquid line (18) is rigidly connected with the device (4) and led to outside the device (4).

11. Device according to claim 9, **characterised in that** the liquid line (18) is flexible.

12. Device according to claim 11, **characterised by** a winding-up device for the liquid line (18).

13. Device according to one of claims 9 to 12, **characterised in that** the liquid line (18) has a valve (20) at its free end.

14. Device according to claim 13, **characterised in that** the device (4) comprises a pressure-dependent switch which is connected with the liquid line (18) and controls the pump (8) in drive on recognition of a pressure drop.

15. Device according to one of claims 9 to 14, **characterised in that** the device (4) comprises a switch-over valve (19) by which the outlet of the pump (8) is selectably connectible with the moistening nozzle (12) or with the fixed end of the liquid line (18).

16. Device according to claim 15, **characterised in that** a sensor (27) is provided, which recognises the presence of the liquid line (18) and prevents actuation of the setting means (28) for switching over the switch-over valve (19) into a setting, in which the outlet of the pump (8) is connected with the fixed end of the liquid line (18), when the liquid (18) is not present.

17. Device according to claim 18, **characterised in that** the motor (16) is equipped for drive of the pump (8).

18. Device according to one of claims 9 to 17, **characterised in that** the conveying direction of the pump (8) is reversible.

19. Device according to one of claims 9 to 18, **characterised in that** the liquid outlet (12) of the moistening device (8, 12) is a spray nozzle.

20. Device according to one of claims 9 to 19, **characterised in that** the liquid line (18) comprises a coupling with which an extension of the liquid (18) can be connected.

## Revendications

1. Dispositif (4) d'humidification d'une pièce pour l'essuyage (3) fixée à une plaque-support (2) reliée par une articulation à une serpillière (1), avec un liquide (8), un conteneur (5) pour recevoir le liquide (6), avec un dispositif d'humidification (12), qui comporte une pompe (8) équipée d'un orifice d'admission débouchant dans le conteneur (5) et un orifice d'évacuation pouvant être relié au dispositif d'humidification (12), avec un dispositif de déshumidification pour déshumidifier la pièce pour l'essuyage (3) au moyen d'au moins un rouleau (10) et avec un moyen pour conduire le liquide (6) prélevé de la pièce pour l'essuyage (3) dans le conteneur (5), **caractérisé en ce que** la plaque-support (2) est guidée sous pression le long d'au moins un rouleau de pression (9) et **en ce qu'**à cette occasion le rouleau (10) déshumidificateur presse sur la pièce pour l'essuyage (3) et peut être entraîné par un moteur (16).

2. Dispositif selon la revendication 1, **caractérisé en ce que** le rouleau (10) comporte un revêtement élastique.

3. Dispositif selon la revendication 1, **caractérisé en ce que** le conteneur (5) est mis en communication de manière détachable avec le dispositif de déshumidification (8, 12).

4. Dispositif selon la revendication 3, **caractérisé en ce qu'**un dispositif de couplage (22) est prévu pour l'écoulement des fluides entre le conteneur (5) et le dispositif d'humidification (8, 12), qui empêche le liquide (6) de s'échapper lorsque le conteneur (5) est séparé du dispositif d'humidification (8, 12).

5. Dispositif selon la revendication 4, **caractérisé en ce que** le dispositif de couplage (22) est disposé entre le conteneur (5) et la pompe (8).

6. Dispositif selon la revendication 3 ou 4, **caractérisé en ce que** le dispositif de couplage (22) est disposé entre la pompe (8) et le dispositif d'humidification (12) et **en ce que** la pompe (8) constitue une unité constructive avec le conteneur (5), fixé de manière détachable au dispositif d'humidification (12).

7. Dispositif selon l'une des revendications 2 à 6, **caractérisé en ce qu'**un moyen d'enclenchement (23) est présent, qui fixe le conteneur (5) de manière détachable au dispositif d'humidification (8, 12).

8. Dispositif selon l'une des revendications 2 à 7, **caractérisé en ce que** le conteneur (5) détachable comprend une poignée (24) et/ou un dispositif de filtrage (26).

9. Dispositif selon la revendication 1, **caractérisé par** une conduite de liquide (18) comportant une extrémité libre pouvant être dirigée à l'extérieur du dispositif (4) et une extrémité pouvant être reliée à l'orifice d'évacuation de la pompe (8).

10. Dispositif selon la revendication 9, **caractérisé en ce que** l'extrémité libre de la conduite de liquide (18) est mise rigidement en communication avec le dispositif (4) est conduite à l'extérieur du dispositif (4).

11. Dispositif selon la revendication 9, **caractérisé en ce que** la conduite de liquide (18) est flexible.

12. Dispositif selon la revendication 11, **caractérisé par** un dispositif d'enroulement pour la conduite de liquide (18).

13. Dispositif selon l'une des revendications 9 à 12, **caractérisé en ce que** la conduite de liquide (18) comporte une vanne (20) à son extrémité libre.

14. Dispositif selon la revendication 13, **caractérisé en ce que** le dispositif (4) comporte un interrupteur asservi en pression communiquant avec la conduite de liquide (18) et qui commande la pompe (8) en cas de détection d'une chute de pression.

15. Dispositif selon l'une des revendications 9 à 14, **caractérisé en ce que** le dispositif (4) comporte une vanne de commutation (19), permettant de faire communiquer l'orifice d'évacuation de la pompe (8) au choix avec la buse d'humidification (12) ou avec l'extrémité fixe de la conduite de liquide (18).

16. Dispositif selon la revendication 15, **caractérisé en ce qu'**un capteur (27) est prévu pour la détection de la présence de la conduite de liquide (18) et pour empêcher d'actionner le moyen de réglage (28) pour la commutation de la vanne de commutation (19) dans une position dans laquelle l'orifice d'évacuation de la pompe (8) communique avec l'extrémité fixe de la conduite de liquide (18), en l'absence de la conduite de liquide (18).

17. Dispositif selon la revendication 16, **caractérisé en ce que** le moteur (16) est réglé pour entraîner la pompe (8).

18. Dispositif selon l'une des revendications 9 à 17, **caractérisé en ce que** le sens de refoulement de la pompe (8) est inversable.

19. Dispositif selon l'une des revendications 9 à 18, **caractérisé en ce que** l'orifice d'évacuation du liquide (12) du dispositif d'humidification (8, 12) est un injecteur.

20. Dispositif selon l'une des revendications 9 à 19, **caractérisé en ce que** la conduite de liquide (18) comporte un accouplement auquel peut être raccordée une rallonge de la conduite de liquide (18).
